# FASCICULE DE BREVET EUROPEEN

(11) **EP 3 342 747 B1**
(45) Date de publication et mention de la délivrance du brevet: **31.07.2019**
(21) Numéro de dépôt: 17209174.6
(22) Date de dépôt: 20.12.2017
(51) Int. Cl.: B66F 9/075, B66F 9/24

(54) **STRUCTURE D'ALIMENTATION POUR CHARIOT ÉLÉVATEUR**
ZUFÜHRUNGSSTRUKTUR FÜR GABELSTAPLER
SUPPLY STRUCTURE FOR A FORKLIFT TRUCK

(30) Priorité: 29.12.2016 FR 1663511
(43) Date de publication de la demande: 04.07.2018
(73) Titulaire: Commissariat à l'Energie Atomique et aux Energies Alternatives, 75015 Paris (FR)
(72) Inventeur: DESBOIS-RENAUDIN, Matthieu, 38250 VILLARD DE LANS (FR)
(74) Mandataire: Cabinet Beaumont

(56) Documents cités:
- EP-A1- 2 700 611
- US-A1- 2010 279 153

## Description

### Domaine

La présente description concerne de façon générale les systèmes d'alimentation et, plus particulièrement, la réalisation d'une structure d'alimentation électrique pour chariot élévateur.

### Exposé de l'art antérieur

Un chariot élévateur a besoin d'une source d'énergie. Une première catégorie de chariots est équipée de moteurs thermiques. Une deuxième catégorie à laquelle s'applique la présente description est équipée d'une structure d'alimentation électrique constituée de batteries rechargeables.

Une structure d'alimentation électrique traditionnelle est constituée d'un bloc batteries comportant des batteries au plomb logées dans une caisse de manutention et interconnectées de façon à ne présenter que deux bornes (positive et négative) de raccordement du bloc batteries soit au moteur électrique du chariot, soit à un chargeur de batteries externe au chariot. La structure d'alimentation est particulièrement volumineuse et lourde.

Plus récemment, on a proposé des chariots élévateurs équipés de batteries au lithium. Les batteries sont intégrées à demeure dans le chariot qui est équipé d'un chargeur destiné à être raccordé au réseau de distribution d'électricité. Pour l'utilisateur, le basculement d'une solution (batteries au plomb) à l'autre (batteries au lithium) requiert de remplacer le parc de chariots élévateurs, ce qui représente un investissement important qui peut être dissuasif.

Le document EP-A-2 700 611 décrit une batterie pour chariot élévateur, dans laquelle plusieurs modules de batterie 17, individuellement associés à des appareils de gestion 18, sont reliés à un dispositif de commande 20 de la batterie. La batterie est reliée à l'extérieur par un câble 24. De ce document une structure d'alimentation électrique pour chariot élévateur est connue, comportant au moins une caisse palettisable, et au moins une batterie à charge rapide logée dans ladite caisse et reliée au chariot.

### Résumé

Un mode de réalisation propose une structure d'alimentation électrique d'un chariot élévateur qui pallie tout ou partie des inconvénients des structures actuelles.

Un mode de réalisation propose une solution compatible avec les chariots élévateurs conçus pour utiliser des blocs batteries au plomb.

Ainsi, un mode de réalisation prévoit une structure d'alimentation électrique pour chariot élévateur, comportant au moins :
une caisse palettisable ;
un bornier de raccordement électrique, solidaire de la caisse, apte à être relié au chariot pour son alimentation électrique ;
au moins une batterie à charge rapide logée dans ladite caisse et reliée audit bornier de raccordement électrique ;
un chargeur de ladite au moins une batterie, logé dans ladite caisse ; et
un élément de raccordement relié au chargeur, solidaire de la caisse, et apte à permettre une liaison électrique entre le chargeur et un réseau de distribution d'électricité externe au chariot, ledit chargeur effectuant une conversion d'une tension alternative du réseau en tension continue de charge de ladite au moins une batterie.

Selon un mode de réalisation, ledit élément de raccordement comporte un câble de raccordement du chargeur au réseau de distribution d'électricité.

Selon un mode de réalisation, le chargeur comporte un transformateur galvanique à la fréquence du réseau électrique, le transformateur participant à lester le chariot élévateur.

Selon un mode de réalisation, la caisse est remplie d'huile.

Selon un mode de réalisation, la structure comporte au moins un module de stockage d'énergie présentant deux bornes de connexion, chaque module comprenant une batterie et un convertisseur bidirectionnel, le convertisseur bidirectionnel étant relié d'une part à la batterie associée et d'autre part aux bornes de connexion du module.

Selon un mode de réalisation, pour chaque module, le convertisseur bidirectionnel sert de convertisseur continu/continu pendant les périodes de charge pour transférer de l'énergie provenant du réseau vers la batterie du module, et sert de convertisseur continu/continu pendant les périodes de décharge pour transférer de l'énergie de la batterie vers un bornier d'alimentation électrique du chariot.

Selon un mode de réalisation, la décharge de l'ensemble de batteries est contrôlée pour émuler une décharge de la ou des batteries au plomb.

Un mode de réalisation prévoit un chariot élévateur comportant une structure d'alimentation électrique.

Un mode de réalisation prévoit un procédé de transformation de la structure d'alimentation d'un chariot élévateur comprenant initialement une caisse palettisable remplie de batteries à charge lente, telles que des batteries au plomb, les batteries à charge lente étant reliées à un bornier de raccordement électrique solidaire de la caisse palettisable, le bornier de raccordement étant connecté à un dispositif électrique du chariot élévateur pour son alimentation électrique, le procédé comprenant les étapes suivantes :
- retirer ladite caisse palettisable remplie de batteries à charge lente, en déconnectant le bornier de raccordement électrique solidaire de la caisse palettisable ; et
- insérer, dans l'emplacement précédemment dédiée à ladite caisse, une structure d'alimentation électrique selon l'une des revendications précédentes, en connectant le bornier de ladite structure d'alimentation électrique au dispositif électrique du chariot élévateur.

Un mode de réalisation prévoit un procédé de recharge électrique d'un chariot élévateur, comprenant les étapes suivantes :
- relier électriquement ledit élément de raccordement de la structure d'alimentation électrique du chariot à un réseau de distribution d'électricité ; et
- mettre ledit chargeur en marche pour transférer de l'énergie électrique du réseau de distribution d'électricité vers ladite au moins une batterie.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 est une représentation en perspective d'un chariot élévateur ;
la figure 2 est une représentation en perspective d'un chariot élévateur et d'un bloc batteries usuel en cours de mise en place ;
la figure 3 est une vue en perspective schématique d'un mode de réalisation d'une structure d'alimentation électrique à batteries au lithium d'un chariot élévateur ;
la figure 4 est un schéma bloc électrique simplifié du mode de réalisation de la figure 3 et de son raccordement au moteur du chariot électrique ;
la figure 5 illustre une autre représentation du schéma électrique d'un mode de réalisation d'une structure d'alimentation électrique d'un chariot élévateur ; et
la figure 6 représente, de façon très schématique, un autre mode de réalisation d'une structure d'alimentation électrique d'un chariot élévateur.

### Description détaillée

Par souci de clarté, seuls les éléments qui sont utiles à la compréhension des modes de réalisation décrits ont été représentés et seront détaillés. En particulier, les éléments du chariot élévateur, autres que sa structure d'alimentation électrique à batterie, n'ont pas été détaillés, les modes de réalisation décrits étant compatibles avec les chariots élévateurs usuels. De plus, la constitution et réalisation des systèmes en amont (réseau électrique pour la charge des batteries) et en aval (moteur électrique) n'ont pas non plus été détaillés, les modes de réalisation décrits étant là encore compatibles avec les systèmes usuels. Il est à noter que, sur les figures, les éléments structurels et/ou fonctionnels communs aux différents modes de réalisation peuvent présenter les mêmes références et peuvent disposer de propriétés structurelles, dimensionnelles et matérielles identiques. Sauf précision contraire, les expressions "approximativement", "sensiblement" et "de l'ordre de" signifient à 10 % près, de préférence à 5 % près, ou à 10° près, de préférence à 5° près.

La figure 1 est une représentation en perspective d'un chariot élévateur.

La figure 2 est une représentation en perspective d'un chariot élévateur et d'un bloc batteries usuel en cours de mise en place.

Un chariot élévateur 1 est constitué d'un châssis 12, portant les différents équipements (moteur, transmission, système de levage 14, siège 16, etc.), et monté sur des roues 18. Le châssis 12 porte également un bloc batteries 2, logé sous le siège 16. Le siège est articulé sur un support 17 capable de pivoter pour permettre la mise en place du bloc batteries 2 (voir figure 2). L'ensemble 22 de batteries au plomb est logé dans une caisse 3 palettisable, dans laquelle ces batteries sont interconnectées. La recharge des batteries dans un chariot usuel nécessite d'extraire la caisse 3, de la transporter dans une zone de recharge et de charger le bloc batteries 2.

L'utilisation de batteries au plomb dans les chariots élévateurs présente de multiples inconvénients, parmi lesquels :
- le besoin de disposer de plusieurs blocs batteries par chariot élévateur en raison du temps (plus de dix heures) de charge et de repos nécessaire entre deux utilisations d'un bloc batteries ;
- le besoin d'une salle de charge pour les blocs batteries en cours de charge ;
- le dégazage pendant les opérations de charge ;
- la manutention des blocs batteries, particulièrement lourds et encombrants pour les mettre en charge et les remettre en service sur les chariots élévateurs ;
- les opérations de maintenance des batteries au plomb (recharge en eau notamment) ;
- etc.

On a déjà proposé des chariots élévateurs équipés de batteries au lithium. L'utilisation de batteries au lithium présente de multiples avantages par rapport aux batteries au plomb, parmi lesquels :
- un encombrement moindre ;
- une meilleure durée de vie ;
- une charge plus rapide ; et
- une absence de dégazage.

Toutefois, les chariots élévateurs actuels équipés de batteries au lithium présentent des inconvénients qui limitent leur développement. En particulier, ils doivent être développés spécifiquement autour de l'utilisation de batteries au lithium, ce qui les rend incompatibles avec les parcs existants de chariots élévateurs. A titre d'exemple, les batteries au plomb jouent un rôle de contrepoids dans les chariots élévateur qu'une batterie au lithium, plus légère pour une capacité donnée, ne remplit pas. Par conséquent, cela engendre, pour une entreprise souhaitant passer d'une technologie à l'autre, des investissements considérables.

Les modes de réalisation décrits ci-après tirent leur origine d'une nouvelle analyse des besoins et contraintes liés à l'utilisation de chariots élévateurs électriques.

On prévoit de tirer profit de la configuration actuelle des structures d'alimentation à batteries au plomb pour proposer une structure d'alimentation à batteries au lithium qui puisse se mettre en lieu et place des caisses de batteries au plomb actuelles.

La figure 3 est une vue en perspective schématique d'un mode de réalisation d'une structure 4 d'alimentation électrique à batteries au lithium d'un chariot élévateur.

La figure 4 est un schéma bloc électrique simplifié du mode de réalisation de la figure 3 et de son raccordement au moteur du chariot électrique.

La figure 5 illustre une autre représentation du schéma électrique équivalent d'un mode de réalisation d'une structure 4 d'alimentation électrique d'un chariot élévateur.

Selon les modes de réalisation décrits, on prévoit de loger, dans une caisse 5 palettisable, sensiblement de même dimension que les caisses 3 des blocs batteries au plomb, au moins :
- un ensemble 42 de batteries au lithium ;
- un chargeur 44 des batteries de l'ensemble 42, depuis une source d'énergie électrique alternative monophasée ou triphasée (non représentée) ;
- un bornier 46 de raccordement de l'ensemble 42 au moteur (non représenté) du chariot élévateur ; et
- un élément 48 (prise de réception d'un câble ou câble équipé d'une fiche) de raccordement du chargeur 44 à la source d'énergie électrique.

La caisse 5 est typiquement une enceinte parallélépipédique rectangle, en acier, de préférence pourvue d'un couvercle.

Les liaisons des différents éléments ont été illustrées en pointillés. Typiquement, le câble 48 (ou en variante la prise) se prolonge (ou est relié) jusqu'au chargeur (liaison 52), la sortie continue du chargeur 44 est reliée (liaison 54) aux bornes communes des batteries de l'ensemble 42 qui sont également reliées au bornier 46 (liaison 56) . Aux figures 4 et 5, on a respectivement référencé, côté alimentation continue, les bornes ou conducteurs positifs par la lettre « p » et les bornes ou conducteurs négatifs par la lettre « n ».

Le cas échéant, les liaisons comportent, outre les fils véhiculant l'énergie (la puissance), des fils (non représentés) véhiculant des signaux de commande.

Par ailleurs, des commutateurs et/ou des circuits de commande peuvent être intercalés sur tout ou partie des liaisons.

Dans l'exemple de la figure 4, on suppose la présence d'un circuit 62 (CTRL) de commande intercalé entre une borne positive 42-p de l'ensemble de batteries 42 et le moteur, ou plus précisément l'entrée d'un onduleur 64 (PI) alimentant le moteur 66 (M). Un conducteur positif 54-p relie, dans cet exemple, l'ensemble de batteries 42 au chargeur 44 (CHARGER). Des conducteurs négatifs 54-n et 56-n relient l'ensemble de batteries 42 respectivement à l'onduleur 64 et au chargeur 44.

Dans l'exemple de la figure 5, qui est un schéma fonctionnel, on considère le cas où l'ensemble de batteries 42 (BAT) est connecté, par l'intermédiaire de commutateurs 74, aux conducteurs 54 et 56. Les deux conducteurs 56-p et 56-n sont connectés d'une part à des commutateurs 72 constitutifs du circuit 62 et, d'autre part, à la sortie du chargeur 44.

De préférence, le volume disponible à l'intérieur de la caisse 5 est utilisé pour lester la structure. Ainsi, on préserve la fonction de contrepoids des blocs batteries usuels.

Selon un mode de réalisation, on prévoit des lests métalliques ou en fonte.

Selon un autre mode de réalisation, tout ou partie du lest est constitué d'huile (la caisse est remplie d'huile), ce qui participe à améliorer le refroidissement, l'huile étant un bon conducteur thermique.

Selon un autre mode de réalisation, l'espace est occupé par une ou plusieurs batteries connectées en parallèle pour former l'ensemble de batteries 42. Cela apporte une fonction de redondance au cas où l'une des batteries dysfonctionne. La gestion de modules ou ensemble de batteries de redondance est en elle-même connue.

Selon un autre mode de réalisation, le chargeur 44 comporte un transformateur galvanique à la fréquence du réseau électrique (50Hz ou 60Hz) plutôt qu'un convertisseur à découpage afin de participer au lest. Ainsi, alors que l'utilisation de ce type de transformateur est généralement vue comme un inconvénient en raison du poids et de l'encombrement, on transforme ici cet inconvénient en avantage.

Intégrer l'ensemble de batteries et le chargeur dans une caisse 5, compatible avec les chariots élévateurs existants, présentent de nombreux avantages, parmi lesquels :
- Les utilisateurs de chariots élévateurs n'ont pas besoin de changer leur parc de chariots pour tirer profit des batteries au lithium et de tous les avantages associés, ce qui représente un gain considérable ;
- Les fabricants de chariots élévateurs n'ont pas besoin de modifier leur gamme ;
- Les opérations de recharge sont simplifiées. Il suffit de brancher le chargeur sans avoir besoin d'extraire la structure d'alimentation du chariot élévateur. La rapidité de charge des batteries au lithium avec un chargeur dimensionné pour être rapide peut conduire à des durées de charge d'une à quelques heures. De plus, la présence du chargeur dans la structure d'alimentation, à la différence d'un simple dispositif de commande comme dans le document EP-A-2 700 611 susmentionné, permet de brancher directement la structure au réseau de distribution d'électricité et de convertir, au niveau de la structure 4, la tension alternative en tension continue.

La figure 6 représente, de façon très schématique, un autre mode de réalisation d'une structure d'alimentation 4.

Selon ce mode réalisation, la fonction hacheur du chargeur est utilisée de façon bidirectionnelle, c'est-à-dire en abaisseur pendant la charge et en élévateur pendant la décharge ou inversement.

Dans l'exemple représenté, on suppose une tension d'alimentation triphasée. Le chargeur 44 comporte alors, entre autres :
- un transformateur 441 recevant une tension alternative triphasée et fournissant une tension alternative Vac ;
- un pont redresseur 443 de la tension Vac, fournissant une tension redressée ; et
- un hacheur 8 opérant en convertisseur continu/continu pour charger l'ensemble de batteries 42.

Le hacheur 8 est schématisé sous la forme de deux commutateurs 81 et 82 en série entre les bornes 445 et 447 de sortie du redresseur 443, chaque commutateur 81, 82 étant en parallèle avec une diode 83, respectivement 84. Le point milieu 85 de l'association en série des commutateurs 81 et 82 est connecté, par l'intermédiaire d'un élément inductif 86, à une borne, par exemple positive 42-p, de l'ensemble de batteries 42. La borne 447 est commune à la borne négative 42-n de l'ensemble de batteries 42. Les anodes des diodes 83 et 84 sont respectivement connectées aux bornes 85 et 42-n.

La sortie du redresseur 443 est par ailleurs reliée au circuit de commande 62 (les conducteurs 56-p et 56-n sont respectivement connectés aux bornes 445 et 447).

Dans une telle réalisation, le hacheur 8 sert, non seulement de convertisseur continu/continu lors des phases de charge, mais également de convertisseur DC/DC lors des phases de décharge.

On peut tirer profit de la séparation du convertisseur 8 et des autres éléments du chargeur pour prévoir plusieurs batteries, chacune associée à un convertisseur 8. On peut ainsi avoir plusieurs modules de stockage d'énergie MS-1 à MS-n, chaque module de stockage MS-i comprenant une batterie BAT-i et un convertisseur 8-i. Ainsi, pour chaque module MS-i, le hacheur bidirectionnel 8-i est adapté d'une part à la tension de la batterie BAT-i associée, par exemple 12 ou 24 volts et d'autre part à la tension commune appliquée entre les bornes 445 et 447, par exemple 24V, 48V et 80V.

Cela permet de standardiser la fabrication d'un module de stockage MS en prévoyant un hacheur bidirectionnel « générique » capable de s'adapter à différents types de batterie, notamment avec plusieurs tensions de batterie, et capable de s'adapter à différents niveaux de tension à fournir pour s'adapter notamment aux trois tensions usuelles des chariots élévateurs, à savoir 24V, 48V et 80V. Les modules MS-1 à MS-n peuvent ainsi être associés en parallèle. Notamment, il sera possible d'utiliser un seul type de module pour s'adapter aux trois tensions usuelles des chariots élévateurs, à savoir 24V, 48V et 80V.

Ce mode de réalisation modulaire présente en outre l'avantage d'assurer une redondance des batteries et de la partie convertisseur DC/DC, un module défaillant pouvant aisément être compensé par les autres modules non défaillants. En outre, de façon classique, pour chaque module, des éléments de sécurité (non représentés) de type fusible F peuvent être prévus entre le hacheur 8 et l'ensemble batterie 42 et/ou entre le hacheur et la borne 445.

Le transformateur et le redresseur étant des éléments peu susceptibles de présenter une défaillance, ils peuvent avantageusement être communs à tous les modules.

Un autre avantage de l'utilisation d'un hacheur bidirectionnel (que ce soit dans une réalisation modulaire ou non) est que la conversion continu/continu en période d'utilisation du chariot élévateur permet d'émuler et de restituer le fonctionnement d'une batterie au plomb. En effet, on connait l'évolution de la tension en fonction de l'état de charge (SoC) pour une batterie au plomb et pour une batterie au lithium. On peut adapter la consigne du hacheur en fonction de l'état de charge mesuré aux bornes de l'ensemble de batteries 42 (une telle mesure est en elle-même usuelle) du module et d'une table de correspondance entre un état de charge équivalent d'une batterie au plomb et celui d'une batterie au lithium.

Dans le cas décrit ci-dessus de l'utilisation d'un ensemble de modules MS-1 à MS-n en parallèle, on pourra réaliser une mesure de l'ensemble des états de charge SoC des différentes batteries BAT-1 à BAT-n et estimer un état de charge moyen, SoC-moyen, pour déterminer la consigne de tension à appliquer entre les bornes 445 et 447, chaque hacheur bidirectionnel 8-i recevant cette consigne de tension.

Un avantage des modes de réalisation qui ont été décrits est qu'il est désormais possible de conserver un parc de chariots élévateurs tout en bénéficiant de batteries au lithium.

Un autre avantage est que le changement d'une structure au plomb vers une structure au lithium est particulièrement simple. Il suffit de retirer la caisse à batterie au plomb et de mettre à la place la caisse 5 de la structure à batteries au lithium.

Un autre avantage est que la transformation est réversible. En effet, on passe d'une structure d'alimentation à batteries au plomb à une structure d'alimentation à batterie au lithium et inversement, simplement en changeant la caisse. Par conséquent, cela facilite la gestion des parcs importants et un changement progressif des structures.

Un autre avantage est que la présence du chargeur dans la structure d'alimentation permet de brancher directement la structure au réseau de distribution d'électricité, la conversion alternatif-continu étant effectuée dans la structure.

Un autre avantage de la présence du chargeur dans la structure, en particulier en utilisant un transformateur galvanique, est que cela participe au lest du chariot.

Les exemples de réalisation précédemment décrits indiquent que les batteries utilisées sont des batteries au lithium. Néanmoins, d'autres types de batteries présentant des propriétés similaires peuvent être utilisées, par exemples des batteries à base de Sodium-Ion. Pour pouvoir présenter les avantages susmentionnés et être intéressantes dans le cadre d'un procédé de remplacement (« retrofit » en anglais), il faut que les batteries puissent être chargées rapidement, en une heure voire deux heures. Par charge rapide, on entend des batteries susceptibles d'être rechargées au moins 2 fois plus vite, voire 5 ou 10 fois plus vite que des batteries dites à charge lente telles les batteries au plomb. En outre, il est nécessaire que les batteries puissent être rechargées partiellement, lors d'une pause du chariot élévateur, quel que soit leur état de charge initial avant la charge partielle.

En outre, le terme « palettisable » doit être compris comme signifiant « pouvant être manipulé avec un moyen de manutention ». Une fois la nouvelle caisse (avec les batteries à recharge rapide) installée, il est possible que celle-ci soit verrouillée mécaniquement pour son maintien correct sur le chariot élévateur. Une telle caisse verrouillée après installation est bien entendu dans la portée de la présente invention bien qu'elle ne soit pas immédiatement manipulable.

De plus, les batteries utilisées dans les exemples décrits peuvent, de façon classique, être constituées de plusieurs cellules électrochimiques élémentaires placées en série et/ou parallèle.

En outre, le chargeur 44 est en pratique commandé par un dispositif de commande non représenté, qui commandera la mise en marche du chargeur quand l'élément de raccordement 48 est relié au réseau de distribution électrique. De préférence, la mise en marche du chargeur 44 s'accompagnera d'une ouverture du circuit de commande (CTRL) 62, notamment pour éviter tout risque de démarrage non souhaitable du chariot entrainant un débranchement ou un endommagement intempestif de l'élément de raccordement.

Divers modes de réalisation et variantes ont été décrits. Certains modes de réalisation et variantes pourront être combinés et d'autres variantes et modifications apparaîtront à l'homme de l'art. En particulier, le choix entre les différents modes de réalisation et variantes dépend de l'application. De plus, la mise en oeuvre pratique des modes de réalisation et variantes qui ont été décrits est à la portée de l'homme de métier à partir des indications fonctionnelles données ci-dessus. En particulier, les commandes des commutateurs et circuits sont à la portée de l'homme du métier à partir des commandes usuelles des chargeurs de batteries au plomb ou au lithium et de leurs systèmes de charge et décharge.

## Revendications

1. Structure (4) d'alimentation électrique pour chariot élévateur (1), comportant au moins :
une caisse palettisable (5) ;
un bornier (46) de raccordement électrique, solidaire de la caisse, apte à être relié au chariot pour son alimentation électrique ;
au moins une batterie à charge rapide (42) logée dans ladite caisse et reliée audit bornier (46) de raccordement électrique ;
un chargeur (44) de ladite au moins une batterie (42), logé dans ladite caisse ; et
un élément de raccordement (48) relié au chargeur (44), solidaire de la caisse, et apte à permettre une liaison électrique entre le chargeur et un réseau de distribution d'électricité externe au chariot, ledit chargeur effectuant une conversion d'une tension alternative du réseau en tension continue de charge de ladite au moins une batterie.

2. Structure selon la revendication 1, dans laquelle ledit élément de raccordement (48) comporte un câble (48) de raccordement du chargeur (44) au réseau de distribution d'électricité.

3. Structure selon l'une quelconque des revendications 1 à 2, dans laquelle le chargeur (44) comporte un transformateur galvanique (441) à la fréquence du réseau électrique, le transformateur participant à lester le chariot élévateur (1).

4. Structure selon l'une quelconque des revendications 1 à 3, dans laquelle la caisse (5) est remplie d'huile.

5. Structure selon l'une quelconque des revendications 1 à 4, comportant au moins un module de stockage d'énergie présentant deux bornes de connexion, chaque module comprenant une batterie et un convertisseur bidirectionnel (8), le convertisseur bidirectionnel étant relié d'une part à la batterie associée et d'autre part aux bornes de connexion du module.

6. Structure selon la revendication 5, dans laquelle pour chaque module, le convertisseur bidirectionnel (8), sert de convertisseur continu/continu pendant les périodes de charge pour transférer de l'énergie provenant du réseau vers la batterie du module, et sert de convertisseur continu/continu pendant les périodes de décharge pour transférer de l'énergie de la batterie vers un bornier d'alimentation électrique du chariot.

7. Structure selon l'une quelconque des revendications 1 à 6, dans laquelle la décharge de l'ensemble de batteries (42) est contrôlée pour émuler une décharge de la ou des batteries au plomb.

8. Chariot élévateur (1) comportant une structure d'alimentation électrique (4) selon l'une quelconque des revendications 1 à 7.

9. Procédé de transformation de la structure d'alimentation d'un chariot élévateur comprenant initialement une caisse palettisable remplie de batteries à charge lente, telles que des batteries au plomb, les batteries à charge lente étant reliées à un bornier de raccordement électrique solidaire de la caisse palettisable, le bornier de raccordement étant connecté à un dispositif électrique du chariot élévateur pour son alimentation électrique, le procédé comprenant les étapes suivantes :
- retirer ladite caisse palettisable remplie de batteries à charge lente, en déconnectant le bornier de raccordement électrique solidaire de la caisse palettisable ; et
- insérer, dans l'emplacement précédemment dédié à ladite caisse, une structure d'alimentation électrique selon l'une des revendications précédentes 1 à 7, en connectant le bornier de ladite structure d'alimentation électrique au dispositif électrique du chariot élévateur.

10. Procédé de recharge électrique d'un chariot élévateur selon la revendication 8, comprenant les étapes suivantes :
- relier électriquement ledit élément de raccordement de la structure d'alimentation électrique du chariot à un réseau de distribution d'électricité ; et
- mettre ledit chargeur en marche pour transférer de l'énergie électrique du réseau de distribution d'électricité vers ladite au moins une batterie.

## Patentansprüche

1. Elektrische Leistungsversorgungsstruktur (4) für einen Gabelstapler (1), die zumindest Folgendes aufweist:
einen palettierbaren Behälter (5);
einen elektrischen Verbindungsanschlussblock (46), der mit dem Behälter integriert ist, der an den Stapler zur Belieferung mit elektrischer Leistung gekoppelt werden kann;
zumindest eine Schnellladebatterie (42), die in dem Behälter aufgenommen ist und mit dem elektrischen Verbindungsanschlussblock (46) gekoppelt ist;
ein Ladegerät (44) für die mindestens eine Batterie (42), das in dem Behälter aufgenommen ist; und
ein Verbindungselement (48), das mit dem Ladegerät (44) gekoppelt ist, das integral mit dem Behälter ist und eine elektrische Verbindung zwischen dem Ladegerät und einem elektrischen Leistungsverteilungssystem außerhalb des Staplers gestatten kann, wobei das Ladegerät eine Wechselstromspannung des Netzwerkes in eine Gleichstromspannung zum Laden der mindestens einen Batterie umwandelt.

2. Struktur nach Anspruch 1, wobei das Verbindungselement (48) ein Kabel (48) zur Verbindung des Ladegerätes (44) mit dem elektrischen Leistungsverteilungssystem aufweist.

3. Struktur nach einem der Ansprüche 1 und 2, wobei das Ladegerät (44) einen galvanischen Transformator (441) mit der Frequenz des elektrischen Systems aufweist, wobei der Transformator bei der Beschwerung des Gabelstaplers (1) mitwirkt.

4. Struktur nach einem der Ansprüche 1 bis 3, wobei der Behälter (5) mit Öl gefüllt ist.

5. Struktur nach einem der Ansprüche 1 bis 4, welche zumindest ein Leistungsspeichermodul mit zwei Verbindungsanschlüssen aufweist, wobei jedes Modul eine Batterie und einen bidirektionalen Konverter (8) aufweist, wobei der bidirektionale Konverter auf einer Seite mit der assoziierten Batterie und auf der anderen Seite mit den Verbindungsanschlüssen des Moduls gekoppelt ist.

6. Struktur nach Anspruch 5, wobei der bidirektionale Konverter (8) bei jedem Modul als ein Gleichstrom/Gleichstrom-Konverter während Ladeperioden verwendet wird, um Leistung von dem Netzwerk zu der Batterie des Moduls zu übertragen, und wobei er als ein Gleichstrom/Gleichstrom-Konverter während Entladeperioden zur Übertragung von Leistung von der Batterie zu einem elektrischen Leistungsversorgungsanschlussblock des Staplers verwendet wird.

7. Struktur nach einem der Ansprüche 1 bis 6, wobei die Entladung der Batterieanordnung (42) gesteuert wird, um eine Entladung einer Bleibatterie oder von Bleibatterien zu emulieren.

8. Gabelstapler (1), der die elektrische Leistungsversorgungsstruktur (4) nach einem der Ansprüche 1 bis 7 aufweist.

9. Verfahren zum Umwandeln der Leistungsversorgungsstruktur für einen Gabelstapler, der anfänglich einen palettierbaren Behälter aufweist, der mit langsam ladenden Batterien gefüllt ist, wie beispielsweise mit Bleibatterien, wobei die langsam ladenden Batterien mit einem elektrischen Verbindungsanschlussblock gekoppelt sind, der mit dem palettierbaren Behälter integriert ist, wobei der Verbindungsanschlussblock mit einer elektrischen Vorrichtung des Gabelstaplers zu dessen Versorgung mit elektrischer Leistung verbunden ist, wobei das Verfahren folgende Schritte aufweist:
- Entfernen des palettierbaren Behälters, der mit langsam ladenden Batterien gefüllt ist, durch Trennen des elektrischen Verbindungsanschlussblocks, der mit dem palettierbaren Behälter integriert ist; und
- Einführen der elektrischen Leistungsversorgungsstruktur nach irgendeinem der vorhergehenden Ansprüche 1 bis 7 an die Stelle, die zuvor für den Behälter vorgesehen war, durch Verbinden des Anschlussblockes der elektrischen Leistungsversorgungsstruktur mit dem elektrischen System des Gabelstaplers.

10. Verfahren zum elektrischen Laden des Gabelstaplers nach Anspruch 8, welches folgende Schritte aufweist:
- elektrisches Verbinden des Verbindungselementes der elektrischen Leistungsversorgungsstruktur des Staplers mit einem elektrischen Leistungsverteilungssystem; und
- Anschalten des Ladegerätes, um elektrische Leistung von dem elektrischen Leistungsverteilungssystem zu der mindestens einen Batterie zu übertragen.

## Claims

1. An electrical power supply structure (4) for a forklift truck (1), comprising at least:
a palletizable box (5);
an electrical connection terminal block (46), integral with the box, capable of being coupled to the truck for the electrical power supply thereof;
at least one quick charge battery (42) accommodated in said box and coupled to said electrical connection terminal block (46);
a charger (44) of said at least one battery (42), accommodated in said box; and
a connection element (48) coupled to the charger (44), integral with the box, and capable of allowing an electrical connection between the charger and an electrical power distribution system external to the truck, said charger converting an AC voltage of the network into a DC voltage for charging at least one battery.

2. The structure of claim 1, wherein said connection element (48) comprises a cable (48) of connection of the charger (44) to the electrical power distribution system.

3. The structure of any of claims 1 and 2, wherein the charger (44) comprises a galvanic transformer (441) at the frequency of the electrical system, the transformer taking part in ballasting the forklift truck (1).

4. The structure of any of claims 1 to 3, wherein the box (5) is filled with oil.

5. The structure of any of claims 1 to 4, comprising at least one power storage module having two connection terminals, each module comprising a battery and a bidirectional converter (8), the bidirectional converter being coupled on the one hand to the associated battery and on the other hand to the connection terminals of the module.

6. The structure of claim 5, wherein for each module, the bidirectional converter (8) is used as a DC/DC converter during charge periods to transfer power from the network to the battery of the module, and is used as a DC/DC converter during discharge periods to transfer power from the battery to an electrical power supply terminal block of the truck.

7. The structure of any of claims 1 to 6, wherein the discharge of the battery assembly (42) is controlled to emulate a discharge of the lead battery or batteries.

8. A forklift truck (1) comprising the electrical power supply structure (4) of any of claims 1 to 7.

9. A method of transforming the power supply structure of a forklift truck initially comprising a palletizable box filled with slow charge batteries, such as lead batteries, the slow charge batteries being coupled to an electrical connection terminal block integral with the palletizable box, the connection terminal block being connected to an electric device of the forklift truck for the electrical power supply thereof, the method comprising the steps of:
- removing said palletizable block filled with slow charge batteries, by disconnecting the electrical connection terminal block integral with the palletizable box; and
- inserting, into the location previously dedicated to said box, the electrical power supply structure of any of the preceding claims 1 to 7, by connecting the terminal block of said electrical power supply structure to the electric device of the forklift truck.

10. A method of electrically charging the forklift truck of claim 8, comprising the steps of:
- electrically connecting said connection element of the electrical power supply structure of the truck to an electrical power distribution system; and
- powering on said charger to transfer electrical power from the electrical power distribution system to said at least one battery.
